# EUROPÄISCHE PATENTSCHRIFT

(11) **EP 0 194 567 B1**
(45) Veröffentlichungstag und Bekanntmachung des Hinweises auf die Patenterteilung: **06.06.1990**
(21) Anmeldenummer: 86102883.5
(22) Anmeldetag: 05.03.1986
(51) Int. Cl.: E01D 19/06

(54) **Vorrichtung zur Überbrückung von Dehnungsfugen, insbesondere in Brücken, Fahrbahnteilen oder dergleichen**
Device for bridging expansion joints, particularly in bridges, road sections or the like
Dispositif pontant pour joints de dilatation, en particulier dans des ponts ou dans des chaussées

(30) Priorität: 06.03.1985 DE 3508010
(43) Veröffentlichungstag der Anmeldung: 17.09.1986
(73) Patentinhaber: Friedrich Maurer Söhne GmbH & Co. KG, D-80807 München (DE)
(72) Erfinder: Buckenauer, Günter, D-8011 Baldham (DE)
(74) Vertreter: Patentanwälte Kirschner & Grosse

(56) Entgegenhaltungen:
- CH-A- 586 790
- US-A- 3 595 142

## Beschreibung

Die Erfindung betrifft eine Vorrichtung zur Überbrückung von Dehnungsfugen, insbesondere in Brücken, Fahrbahnteilen oder dergleichen gemäß dem Oberbegriff des Patentanspruchs 1.

Eine Vorrichtung dieser Art ist aus der deutschen Patentschrift 2 808 386 bekannt. Wenn bei dieser bekannten Vorrichtung, die einen nicht befahrbaren Dichtungsprofilstreifen aufweist und daher nur für sehr schmale Fugen anwendbar ist, eine größere Zugbeanspruchung oder ein einseitiger Vertikalschub auftritt, kann sich zwischen dem Fugenrandprofil und dem darin aufgenommenen Dichtungsband ein Spalt öffnen, in den Feuchtigkeit und Schmutz eindringen kann. Dies führt auf die Dauer zu einer Beschädigung des Dichtungsbandes, wobei auch das Fugenrandprofil durch Korrosion in Mitleidenschaft gezogen werden kann.

Auch bei der aus der deutschen Patentschrift 3 131 804 bekannten Überbrückungsvorrichtung, die einen befahrbaren Dichtungsprofilstreifen aufweist, ist das Eintreten von Feuchtigkeit und Schmutz in den Hohlraum des Fugenrandes nicht mit Sicherheit zu vermeiden.

Aus der CH-PS 586 790 ist eine Vorrichtung gemäß dem Oberbegriff bekannt, bei der Faltrippen auf einem dem Fugenspalt überbrückenden, bezüglich der Faltrippen entgegengesetzt gewölbten Band angeordnet sind, mit diesem einstückig verbunden sind und wobei die Anschlußteile in die Randleisten einknöpfbar sind. Diese einknöpfbaren Randwülste weisen einen im wesentlichen dreieckigen Hohlraum auf.

Der Erfindung liegt die Aufgabe zugrunde, eine Vorrichtung zur Überbrückung von Dehnungsfugen der eingangs genannten Art so zu verbessern, daß auch bei erheblicher Zugbeanspruchung und bei einseitigem Vertikalschub das Eindringen von Schmutz und Feuchtigkeit in den Hohlraum des Fugenrandes mit Sicherheit vermieden ist, so daß die Nutzungsdauer dieser Vorrichtung erheblich verlängert wird.

Diese Aufgabe wird erfindungsgemäß durch die im Kennzeichen des Patentanspruchs 1 angegebenen Merkmale gelöst.

Bei der erfindungsgemäßen Fugenüberbrückungsvorrichtung wird nicht nur die an beiden Seiten des Dichtungsbandes jeweils ausgebildete Vedickung in dem Hohlraum des Fugenrandes verkeilt, so daß das Dichtungsband sicher in den Fugenrändem gehalten ist, sondern es wird in den Randbereichen des Hohlraumes eine Vorspannung in dem dort anliegenden Dichtungsband erzeugt. Dazu wird eine vorspringende Nase, die an der Verdickung des Dichtungsbandes angeformt ist, in Einbaulage zusammengedrückt, woraus der Anpreßdruck resultiert, der ein sich Lösen des Dichtungsbandes von der Innenwand des Hohlraumes im Bereich der Randabschnitte verhindert. Die Größe der Vorspannung läßt sich dabei durch Wahl einer geeigneten Neigung der zusammenzudrückenden Nase so festlegen, daß die in der Praxis auftretenden in Fugenrichtung wirkenden Zugkräfte und senkrecht hierzu einwirkenden Vertikalkräfte kleiner als die Vorspannung des im Hohlraum angeordneten Dichtungsbandes sind.

Zweckmäßigerweise ist die vorspringende Nase in einem Bereich angeformt, der an einem Randabschnitt des Hohlraums anliegt. Durch diese Maßnahme ist sichergestellt, daß an beiden Randabschnitten des Hohlraumes der gewünschte Anpreßdruck besteht, so daß jegliches Eindringen von Schmutz und Feuchtigkeit in den Hohlraum mit Sicherheit vermieden ist.

Mit besonderem Vorteil ist vorgesehen, daß das den jeweiligen Hohlraum bildende Fugenrandprofil eine muldenförmige Vertiefung mit einem im wesentlichen horizontalen und einem im wesentlichen vertikalen Randabschnitt aufweist. Dabei erstreckt sich nach einem Vorschlag der Erfindung die horizontale Lastaufnahmefläche etwa auf halber Höhe der Vertiefung in Richtung der Fuge, während der vertikale Randabschnitt auf der von der Fuge abgewandten Seite bis zur Fahrbahnoberkante verläuft. Die in den Hohlraum eines derartigen Fugenrandprofils eingepreßte Verdickung des Dichtungsbandes liegt somit unter Vorspannung einerseits an dem vertikalen Randabschnitt des Hohlraumes an, während sie andererseits satt auf der horizontalen Lastaufnahmefläche aufliegt, so daß hier ein stets tragendes Auflager für das Dichtungsband besteht.

Nach einem weiteren Vorschlag der Erfindung kann der vertikale Randabschnitt ein nach innen umgebördelter Rand des Fugenrandprofils sein, dessen untere horizontale Kante von der Stützfläche der Verdickung hintergriffen wird. Da die Verdickung des Dichtungsbandes schräg von oben nach unten in den Hohlraum eingepreßt wird, ist durch diese auf besonders einfache Weise getroffene Anordnung der an der Stützfläche anliegenden Innenfläche des Hohlraumes eine zuverlässige Verkeilung des Dichtungsbandes sichergestellt, während das Einknöpfen der Verdickung in den Hohlraum einfach auszuführen ist.

Mit Vorteil ist ferner vorgesehen, daß die vorspringende Nase in dem Bereich der Verdickung angeformt ist, der in Einbaulage an dem vertikalen Randabschnitt des Fugenrandprofils anliegt. Durch die in Einbaulage zusammengedrückte Nase wird in diesem besonders gefährdeten Bereich selbst dann das Eindringen von Schmutz und Feuchtigkeit verhindert, wenn bei Breitstellung der Fugen Zugkräfte in dem Dichtungsband auftreten. Gleichzeitig wird ein Anpreßdruck der Verdickung gegen die horizontale Lastaufnahmefläche des Fugenrandprofils erzeugt, so daß bei Engstellung der Fugen ein Aufwölben der Verdickung und ein sich Lösen des Dichtungsbandes von der horizontalen Lastaufnahmefläche verhindert ist.

Es kann ferner mit Vorteil vorgesehen sein, daß die Stützfläche der Verdickung in Richtung von der Fuge wegweisend geneigt verläuft, d.h. zur Außenseite des Dichtungsbandes abfällt. Entsprechend ist die Kante des Fugenrandprofils zur Stützfläche der Verdickung korrespondierend geneigt, so daß in der Einbaulage der Verdickung auch im Bereich der Stützfläche ein Anpreßdruck erzeugt wird, der für einen festen Halt und eine sichere Abdichtung in diesem Bereich sorgt. Die Verdickung weist im Bereich der Stützfläche vorteilhaft einen Hohlraum auf, der entweder durch eine Hohlkammer oder von einem durchgehenden Loch gebildet wird und es ermöglicht, daß der an die Stützfläche angrenzende Vorsprung in Richtung dieses Hohlraumes ausweichen kann, wenn das Dichtungsband in das Fugenrandprofil eingesetzt wird. Zweckmäßigerweise weist die Breite der Verdickung im Verhältnis zum Eintrittsquerschnitt des Fugenrandprofils ein Übermaß auf, so daß das Dichtungsband mit der Verdickung und der Vorspannung in dem Fugenrandprofil gehalten wird.

Die vorspringende Nase verläuft zweckmäßigerweise im entspannten Zustand im wesentlichen im spitzen Winkel zu dem entsprechenden Wandabschnitt. Dadurch läßt sich eine weitgehend gleichmäßige Verteilung der Vorspannung erzielen.

Nach einem weiteren Vorschlag der Erfindung weist die Verdickung in Einbaulage einen im wesentlichen horizontalen Abschnitt auf, der an der horizontalen Lastaufnahmefläche des Fugenrandprofils anliegt. Dadurch ist in diesem Bereich ein großflächiges Auflager für das Dichtungsband geschaffen, das infolge der Vorspannung stets tragend ist. Auf diese Weise kann das Dichtungsband der einwirkenden Verkehrslast lange standhalten, so daß seine Nutzungsdauer beträchtlich verlängert ist. Die Oberseite der Verdickung fluchtet in Einbaulage mit der Fahrbahnoberkante. Durch diese Ausbildung, bei der keinerlei Aussparungen im Fugenrandbereich in der Oberfläche des Dichtungsbandes ausgebildet sind, ist eine Ansammlung von stehendem Wasser und von Schmutz in diesem Bereich verhindert.

Nach einem weiteren Vorschlag der Erfindung ist das Dichtungsband im Bereich der Fuge als Hohlprofil ausgebildet. Dabei wird das Hohlprofil durch rautenförmig verlaufende Rippen gebildet. Um bei Engstellung der Fuge ein Aufwölben der Oberkante des Hohlprofils zu vermeiden, ist das Hohlprofil an seiner Unterseite insgesamt V-förmig ausgebildet. An seiner Oberseite weist das Hohlprofil vorteilhafte V-förmige Hohlräume zwischen den rautenförmig verlaufenden Rippen auf, deren Oberkanten mit der eingebauten Verdickung und der Fahrbahnoberkante fluchten. Die diagonal verlaufenden Rippen stabilisieren dabei das zwischen den Fugenrändern befindliche Hohlprofil des Dichtungsbandes derart, daß eine vollkommen ebene Ausbildung der an die Verkehrsfläche angrenzenden Oberfläche des Dichtungsbandes in jeder Fugenstellung, also auch bei Engstellung der Fuge, sichergestellt ist. Soweit sich in den V-förmigen Hohlräumen der Oberseite des Hohlprofils Wasser und Schmutz ansammelt, beeinträchtigt dies nicht die Nutzungsdauer des Dichtungsbandes. Insgesamt ist bei der erfindungsgemäßen Vorrichtung ein unter den in der Praxis auftretenden Umständen vollständig dichter Anschluß des Dichtungsbandes an die Fugenränder sichergestellt, so daß hier weder Feuchtigkeit noch Schmutz eintreten noch ein vertikales Abheben des Fugenbandes von dem Fugenrandprofil stattfinden kann, so daß die Nutzungsdauer des Dichtungsbandes verlängert und das Fugenrandprofil vor Korrosion geschützt ist.

Weitere Merkmale, Vorteile und Einzelheiten der Erfindung ergeben sich aus der nachfolgenden Beschreibung eines Ausführungsbeispiels anhand der Zeichnung. Dabei zeigen:
Fig. 1 einen Querschnitt durch die seitliche Verdickung des Dichtungsbandes im entspannten Zustand;
Fig. 2 einen Fugenquerschnitt ohne Dichtungsband;
Fig. 3 die Verformung des Dichtungsbandes beim Einbau in das Fugenrandprofil und
Fig. 4 ebenfalls in einem Fugenquerschnitt das vollständig in die Fugenränder eingebaute Dichtungsband.

Fig. 1 zeigt von einem bevorzugt aus einem gummiartigen Werkstoff bestehenden Dichtungsband 1 eine der beiden seitlichen Verdickungen 2 im nicht eingebauten Zustand. Die Verdickung 2 hat eine ebene Oberseite 3, die im Einbauzustand des Dichtungsbandes 1 bündig mit der Straßenoberkante 4 (Figuren 2 und 4) verläuft, und eine untere Auflagefläche 5, die ein Auflager für die Verdickung bildet. Die Verdickung 2 ist ferner mit einer Nase 6 versehen, die im eingebauten Zustand des Dichtungsbandes zusammengedrückt wird, so daß sie dann im wesentlichen vertikal bzw. horizontal verläuft. Die Verdickung 2 geht an ihrem unteren Endabschnitt in einen Steg 8 über, der in einer Wulst 9 endet.

Die Verdickung 2 besitzt etwa auf halber Höhe an dem in Fig. 1 linken Rand einen an die Stützfläche 7 angrenzenden Vorsprung 7b, welcher von innen nach außen fällt und im Einbauzustand (Fig. 4) gegen eine untere Kante 18 (Fig. 2) zur Anlage kommt. In diesem Bereich befindet sich auch ein Hohlraum 7a, welcher es ermöglicht, daß der Vorsprung 7b in Richtung des Hohlraums nach innen gedrückt wird, wenn die Verdickung 2 in das Fugenrandprofil 12 eingesetzt wird (siehe Fig. 3).

Fig. 2 zeigt einen Fugenquerschnitt mit an die Fuge 10 angrenzendem Betonunterbau 11. Das Fugenrandprofil 12 ist in ein Kunststoffbetonbett 13 eingebettet, an welches sich der Straßenasphalt 14 anschließt.

Die Fugenrandprofile 12 haben einen im wesentlichen muldenförmigen Hohlraum 15. Etwa auf halber Höhe des Fugenrandprofiles 12 erstreckt sich eine horizontale Lastaufnahmefläche 16 in Richtung der Fuge 10. Ein vertikaler Randabschnitt 17 ist am Rand des Fugenrandprofils 12 ausgebildet und erstreckt sich bis zur Fahrbahnoberkante 4.

In Fig. 3 ist gezeigt, wie das Dichtungsband 1 mit der Verdickung 2 in das Fugenrandprofil 12 eingesetzt wird. Hierbei wird der an die Stützfläche 7 angrenzende Vorsprung 7b in Richtung des Hohlraumes 7a nach innen gedrückt, so daß die Verdickung 2 durch den verengten Querschnitt 22 in den muldenförmigen Hohlraum 15 eingeführt werden kann.

Fig. 4 zeigt das vollständig eingebaute Dichtungsband, wobei die seitlichen Verdickungen 2 mit ihren Oberseiten mit der Fahrbahnoberkante 4 fluchten. Die Nase 6 ist zusammengedrückt und liegt an dem vertikalen Randabschnitt 17 an. Gleichzeitig liegt der Vorsprung 7b gegen die Kante 18 an, wobei der Vorspung 7b eine Stützfläche der Verdickung 2 in dem Hohlraum bildet. Der Steg 8 mit der Wulst 8 ist zur Fuge hin aufgebogen, so daß die Wulst 9 etwas oberhalb der Stützfläche 7 an einem Innenwandabschnitt des Fugenrandprofils 12 und der Verdickung 2 anliegt, und die Verdickung 2 in dem Hohlraum 15 verkeilt ist. Die horizontale Auflagerfläche 5 der Verdickung 2 liegt unter Vorspannung auf der horizontalen Lastaufnahmefläche 16 des Fugenrandprofils 12 auf, so daß die Verdickung insgesamt 3 Auflagerflächen 5, 6 und 7 hat, die gegen die Innenwandung des Hohlraumes 15 angepreßt werden. Durch diese Ausbildung ist ein sicherer, spaltloser Sitz des Dichtungsbandes in dem Fugenrandprofil gewährleistet.

Im Bereich der Fuge 10 ist das Dichtungsband 1 als Hohlprofil 19 ausgebildet. Dieses Hohlprofil besteht aus rautenförmig verlaufenden Rippen 20, wobei die einzelnen Rauten an der Oberseite des Hohlprofils 19 mit der eingebauten Verdickung 2 und der Fahrbahnoberkante 4 fluchten. Zwischen den einzelnen Rauten befinden sich an der Oberseite des Hohlprofils V-förmige Hohlräume 21. An der Unterseite ist das Hohlprofil 19 insgesamt V-förmig geformt.

Die diagonal verlaufenden Rippen 20 ermöglichen eine einwandfreie Abtragung der Vertikallasten zum Fugenrand hin. Durch seine besondere Ausbildung ist das Hohlprofil derart stabilisiert, daß seine Oberfläche auch bei Engstellung der Fuge vollkommen mit der Fahrbahnoberkante fluchtet.

## Patentansprüche

1. Anordnung zur Überbrückung einer Dehnungsfuge in einer Fahrbahn, insbesondere bei einer Brücke, mit zwei sich im Fugenabstand gegenüberliegenden Randprofilen (12), von denen jedes eine nach oben offene, im Querschnitt muldenförmige Vertiefung (15) aufweist, deren Begrenzungswand an der der Fuge (10) zugewandten Innenseite der Vertiefung (15) in einer Lastaufnahmefläche (16) übergeht und an der der Fuge (10) abgewendeten Außenseite der Vertiefung (15) eine die Vertiefung (15) teilweise verdeckende Verhakungsfläche aufweist, die in eine im wesentlichen vertikale Fläche (17) übergeht, die bis in die Oberseite des Randprofils (12) ausläuft, und mit einer die Fuge (10) überbrückenden, bandförmigen Dichtung (1) aus elastischem Material, die in ihrem die Fuge (10) überdeckenden mittleren Bereich ein sich der ändernden Fugenbreite anpassendes Hohlprofil (19) und an ihren beiden Längsrändern jeweils eine Verdickung (2) aufweist, die mit ihrer Oberseite (3) in der Ebene der Fahrbahnoberkante (4) liegt, einen in die Vertiefung (15) eingerasteten Endabschnitt (8) mit einer die Verhakungsfläche (18) hintergreifenden Stützfläche (7) sowie eine auf der Lastaufnahmefläche (16) aufliegende Auflagefläche (5) und eine an der vertikalen Fläche (17) anliegende Anlagefläche aufweist, wobei der in die Vertiefung (15) eingerastete Endabschnitt jeder Verdickung (2) als Steg (8) ausgebildet ist, der die Vertiefung (15) im wesentlichen vollständig ausfüllt, dadurch gekennzeichnet, daß die Lastaufnahmefläche (16) jedes Randprofils (12) im wesentlichen horizontal verläuft, daß der Steg (8) in seiner Ausgangsform gegenüber der Vertiefung (15) so überdimensioniert ist, daß seine Stützfläche (7) mit Druckvorspannung an die Verhakungsfläche (18) angedrückt ist, und daß die an der vertikalen Fläche (17) des Randprofils (12) anliegende Anlagefläche der Verdickung (2) von einer in der Ausgangsform vorspringenden Nase (6) gebildet ist, die im eingebauten Zustand des Dichtungsbandes zusammengedrückt wird, so daß sie im wesentlichen vertikal verläuft und somit mit Druckvorspannung abdichtend an der vertikalen Fläche (17) anliegt und der zerstörungsfreie Einbau der Verdickung (2) durch im wesentlichen vertikales Eindrücken des Stegs (8) in die Vertiefung (15) mit einem Einrasten der Stützfläche (7) hinter der Verhakungsfläche (18) gewährleistet ist.

2. Anordnung nach Anspruch 1, dadurch gekennzeichnet, daß sich die Lastaufnahmefläche (16) eines jeden Randprofiles (12) etwa auf halber Höhe zwischen dem Boden der Vertiefung (15) und der in der Ebene der Fahrbahnoberkante (4) liegenden Oberseite des Randprofiles (12) befindet.

3. Anordnung nach Anspruch 1 oder 2, dadurch gekennzeichnet, daß die horizontale Lastaufnahmefläche (16) mit einer auf die vertikale Fläche (17) zugeneigten Fläche an den Boden der Mulde (15) anschließt.

4. Anordnung nach Anspruch 1 bis 3, dadurch gekennzeichnet, daß die Stützfläche (7) jeder Verdickung (2) von der Fuge (10) weg abwärts geneigt verläuft.

5. Anordnung nach Anspruch 4, dadurch gekennzeichnet, daß die Verhakungsfläche (18) jedes Randprofils (12) wie die an an sie angedrückte Stützfläche (7) der Verdickung (2) abwärts geneigt verläuft.

6. Anordnung nach einem der Ansprüche 1 bis 5, dadurch gekennzeichnet, daß jede Verdickung (2) im Anlagebereich mit der vertikalen Fläche (17) des Randprofils (12) in der entspannten Ausgangsform nasenförmig ausgebildet ist, so daß ihre Anlagefläche (6) gegenüber der Vertikalen nach oben und außen geneigt verläuft.

7. Anordnung nach einem der Ansprüche 1 bis 6, dadurch gekennzeichnet, daß jede Verdickung (2) im Bereich der Stützfläche (7) einen Hohlraum (7a) aufweist, der ein Ausweichen des die Stützfläche (7) aufweisenden Stegvorsprungs (7b) beim Einbau ermöglicht.

8. Anordnung nach Anspruch 7, dadurch gekennzeichnet, daß jeder Hohlraum (7a) der Dichtung (1) von einem durchgehenden Lochprofil gebildet ist.

9. Anordnung nach Anspruch 8, dadurch gekennzeichnet, daß das Hohlprofil (19) durch rautenförmig verlaufende Rippen (20) gebildet ist.

10. Anordnung nach Anspruch 8 oder 9, dadurch gekennzeichnet, daß das Hohlprofil (19) an seiner Unterseite eine V-förmige Kontur aufweist.

11. Anordnung nach Anspruch 10, dadurch gekennzeichnet, daß das Hohlprofil (19) an seiner Oberseite V-förmige Einschnitte (21) zwischen den rautenförmig verlaufenden Rippen (20) aufweist, die in der Ebene der Oberkante (3) der Verdickungen (2) und der Fahrbahnoberkante (4) enden.

## Claims

1. An arrangement for bridging an expansion joint in a roadway, in particular in a bridge, comprising two profiled edges (12) opposite each other at the joint distance, each of which has an upwardly open depression (15) with a trough-shaped cross section, whose limiting wall runs into a load receiving suface (16) on the inner side of the depression (15) facing the joint (10) and has on the outer side of the depression (15) facing away from the joint (10) an engagement surface partly covering the depression (15) which runs into a substantially vertical surface (17) which tapers into the upper side of the profiled edge (12), and further comprising a bandlike seal (1) bridging the joint (10) and made of elastic material, which has in its middle area covering the joint (10) a hollow section (19) adapting to the changing joint width and a bulge (2) on each longitudinal edge which lies with its upper side (3) on the plane of the upper edge (4) of the roadway, an end portion (8) locked into the depression (15) and having a supporting surface (7) engaging behind the engagement surface (18), and a bearing area (5) set on the load receiving surface (16) and a contact surface lying against the vertical surface (17), whereby the end portion of each bulge (2) locked into the depression (15) is designed as a web (8) which virtually fills in the depression (15) completely, characterized in that the load receiving surface (16) of each profiled edge (12) extends substantially horizontally, the web (8) in its starting shape is overdimensioned compared to the depression (15) in such a way that its supporting surface (7) is pressed under compressive prestress onto the engagement surface (18), and the contact surface of the bulge (2) lying against the vertical surface (17) of the profiled edge (12) is formed by a nose (6) which projects in its starting shape and is compressed in the fitted state of the sealing band so that it extends substantially vertically and thus lies under compressive prestress in sealing fashion against the vertical surface (17), and the nondestructive insertion of the bulge (2) is ensured by substantially vertical pressure of web (8) into the depression (15) with the supporting surface (7) locking behind the engagement surface (18).

2. The arrangement of claim 1, characterized in that the load receiving surface (16) of each profiled edge (12) is located about halfway up between the bottom of the depression (15) and the upper side of the profiled edge (12) located on the plane of the upper edge (4) of the roadway.

3. The arrangement of claim 1 or 2, characterized in that the horizontal load receiving surface (16) is adjacent the bottom of the trough (15) with a surface inclined toward the vertical surface (17).

4. The arrangement of claims 1 to 3, characterized in that the supporting surface (7) of each bulge (2) is inclined downwardly away from the joint (10).

5. The arrangement of claim 4, characterized in that the engagement surface (18) of each profiled edge (12), like the supporting surface (7) of the bulge (2) pressed against it, is inclined downwardly.

6. The arrangement of any of claims 1 to 5, characterized in that each bulge (2), in the relaxed starting shape, has a nose-shaped design in the contact area with the vertical surface (17) of the profiled edge (12), so that its contact surface (6) is inclined upwardly and outwardly with respect to the vertical.

7. The arrangement of any of claims 1 to 6, characterized in that each bulge (2) has in the area of the supporting surface (7) a cavity (7a) which allows for the web projection (7b) having the supporting surface (7) to give way during installation.

8. The arrangement of claim 7, characterized in that each cavity (7a) of the seal (1) is formed by a through hole profile.

9. The arrangement of claim 8, characterized in that the hollow section (19) is formed by ribs (20) extending in a lozenge pattern.

10. The arrangement of claim 8 or 9, characterized in that the hollow section (19) has a V-shaped contour on its underside.

11. The arrangement of claim 10, characterized in that the hollow section (19) has on its upper side V-shaped recesses (21) between the ribs (20) extending in a lozenge pattern, which end on the plane of the upper edges (3) of the bulges (2) and the upper edge (4) of the roadway.

## Revendications

1. Dispositif destiné à recouvrir ou ponter un joint de dilatation dans une chaussée, notamment dans un pont, avec deux profils de bord (12) opposés entre eux dans l'espace du joint, dont chacun présente une dépression (15) formant une auge dans la section transversale s'ouvrant vers le haut, dont la paroi limitrophe sur le côté intérieur de la dépression (15) dirigée vers le joint se poursuit en une surface porteuse de charge (16) et sur le côté extérieur du joint (10) détourné de la dépression (15) présente une surface d'accrochage couvrant partiellement la dépression (15), qui se poursuit en une surface sensiblement verticale (17) qui s'étend jusque sur le côté supérieur du profil de bord (12) et avec une épaisseur (1) en forme de bande recouvrant le joint (10) en matière élastique qui présente dans sa zone médiane recouvrant le joint (10) un profil creux (19) s'adaptant à la largeur variable du joint et sur ses deux bords longitudinaux respectivement un renflement (2) qui repose par son côté supérieur (3) dans le plan de la partie supérieure de la chaussée (4), une section d'extrémité (8) encastrée dans la dépression (15) avec une surface d'appui (7) en contact avec la surface d'accrochage (18) ainsi qu'une surface porteuse (5) reposant sur la surface porteuse de charge (16) et une surface de départ s'appuyant sur la surface verticale (17), la section d'extrémité encastrée dans la dépression (15) de chaque renflement (2) formant une partie pleine (8), qui remplit sensiblement de façon complète la dépression (15), caractérisé en ce que la surface porteuse de charge (16) de chaque profil de bord (12) s'étend sensiblement horizontalement, en ce que la partie pleine (8) dans sa forme de départ est surdimension- née par rapport à la dépression (15), en ce qu'une surface d'appui (7) est pressée sous l'effet de la précontrainte contre la surface d'accrochage (18) et que la surface de départ du renflement (2) reposant sur la surface verticale (17) du profil de bord (12) est formée par un talon (6) faisant saillie dans la forme de départ, talon qui est comprimé dans la position montée de la bande d'étanchéité de sorte qu'il s'étend sensiblement de façon verticale et qu'ainsi sous l'effet de la précontrainte il repose de façon étanche contre la surface verticale (17) ce qui garantit le parfait encastrement du renflement (2) grâce à la compression essentiellement verticale de la partie pleine (8) dans la dépression (15) avec un verrouillage de la surface d'appui (7) derrière la surface d'accrochage (18).

2. Dispositif selon la revendication 1, caractérisé en ce que la surface porteuse de charge (16) de chaque profil de bord (12) se trouve sensiblement à mi-hauteur entre le fond de la dépression (15) et le côté supérieur du profil de bord (12) situé dans le plan de la partie supérieure de la chaussée (4).

3. Dispositif selon la revendication 1 ou 2, caractérisé en ce que la surface porteuse de charge horizontale (16) vient se raccorder avec une face inclinée sur la surface verticale (17) au fond de l'auge (15).

4. Dispositif selon les revendications 1 à 3, caractérisé en ce que la surface d'appui (7) de chaque renflement (2) s'étend de façon inclinée vers l'extérieur par rapport au joint (10).

5. Dispositif selon la revendication 4, caractérisé en ce que la surface d'accrochage (18) de chaque profil de bord (12) s'étend de façon inclinée vers l'extérieur comme la surface d'appui (7) pressée contre elle du renflement (2).

6. Dispositif selon l'une des revendications 1 à 5, caractérisé en ce que chaque renflement (2) dans la zone de départ est conçu avec la surface verticale (17) du profil de bord (12) dans la forme de départ non tendue en forme de talon, de sorte que sa surface de départ (6) s'étend de façon inclinée vers le haut et vers l'extérieur par rapport à la verticale.

7. Dispositif selon l'une des revendications 1 à 6, caractérisé en ce que chaque renflement (2) dans la zone de la surface d'appui (7) présente une partie creuse (7a) qui permet d'éviter la saillie pleine (7b) par rapport à la surface d'appui (7) lors du montage.

8. Dispositif selon la revendication 7, caractérisé en ce que chaque partie creuse (7a) de l'étanchéité (1) est formée par un profil de trou traversant.

9. Dispositif selon la revendication 8, caractérisé en ce que le profil creux (19) est formé par des nervures s'étendant en forme de losange (20).

10. Dispositif selon la revendication 8 ou 9, caractérisé en ce que le profil creux (19) présente un contour en forme de V sur son côté inférieur.

11. Dispositif selon la revendication 10, caractérisé en ce que le profil creux (19) présente sur son côté supérieur des découpes (21) en forme de V entre les nervures (20) s'étendant en forme de losanges qui aboutissent dans le plan du côté supérieur (3) des renflements (2) et de la partie supérieure de la chaussée (4).
